# EUROPÄISCHE PATENTSCHRIFT

(11) **EP 0 070 472 B1**
(45) Veröffentlichungstag und Bekanntmachung des Hinweises auf die Patenterteilung: **20.03.1985**
(21) Anmeldenummer: 82106143.9
(22) Anmeldetag: 09.07.1982
(51) Int. Cl.: B24C 1/00

(54) **Verfahren zum Druckluftstrahlen und Strahlgerät zur Durchführung des Verfahrens**
Method of abrasive blasting by compressed air, and blasting apparatus for carrying out the method
Procédé de traitement par jet d'abrasif à air comprimé et appareil à jet pour la mise en oeuvre du procédé

(30) Priorität: 09.07.1981 DE 3127012
(43) Veröffentlichungstag der Anmeldung: 26.01.1983
(73) Patentinhaber: Ernst Peiniger GmbH Unternehmen für Bautenschutz, D-4300 Essen 1 (DE)
(72) Erfinder: Glaeser, Karl Christian, D-5090 Leverkusen 3 (DE); Buhr, Gerhard, D-5090 Leverkusen 3 (DE)
(74) Vertreter: Gesthuysen, Hans Dieter, Dipl.-Ing.

## Beschreibung

Die Erfindung betrifft ein Verfahren zum Druckluftstrahlen, wobei ein körniges Strahlmittel in einen Tragluftstrom eingebracht und durch den Tragluftstrom gefördert, beschleunigt und gegen eine zu behandelnde Oberfläche geblasen wird und dem beladenen Tragluftstrom ein korrosionsschützendes Material, insbesondere Metall, beigegeben wird, und ein Strahlgerät zur Durchführung dieses Verfahrens.

Bei dem bekannten Verfahren zum Druckluftstrahlen, von dem die Erfindung ausgeht (vgl. die DE-OS Nr. 2724318), wird dem mit dem Strahlmittel beladenen Tragluftstrom ein Zusatzluftstrom zugegeben, beispielsweise in den beladenen Tragluftstrom injiziert. Dieser Zusatzluftstrom wird mit einem Zusatzstoff aus Blei und/oder Zink in Form von Metallstaub beladen. Auf diese Weise wird erreicht, dass die durch das Strahlmittel gesäuberte und praktisch jungfräuliche Oberfläche noch während des Reinigungsvorgangs gegen Korrosion geschützt wird. Dieser Schutz kann permanent oder auch nur temporär sein. Er verhindert eine Oxydierung oder anderweitige Verschmutzung der unmittelbar zuvor gereinigten Oberfläche, die aufgrund ihres hohen Sauberkeitsgrades normalerweise sehr aktiv mit Sauerstoff und anderen Verunreinigungen reagieren würde. Der Korrosionsschutz sichert dabei die Haftfähigkeit der Oberfläche beim späteren Auftragen eines Anstrichs, einer Rostschutzschicht, einer Kunststoffummantelung od. dgl. und gewährleistet, dass die Vornahme dieser nachfolgenden Arbeitsgänge nicht drängt.

Bei der Durchführung des zuvor beschriebenen Verfahrens - mit einem einen Düsenbereich aufweisenden Strahlgerät - hat sich jedoch gezeigt, dass die Zugabe von pulverförmigem Metall in einen Zusatzluftstrom apparativ aufwendig ist. Weiterhin ist man insbesondere aus Arbeitsschutzgründen bestrebt, dem Zusatzsluftstrom Wasser beizugeben, um die einzelnen Körner des Strahlmittels benetzen und somit ein _{"}Feuchtstrahlen" durchführen zu können. Eine Beladung des Zusatzluftstromes mit mehr als einem Zusatzstoff erweist sich jedoch als schwierig, mehrere Zusatzluftströme erfordern eine zu umfangreiche Apparatur mit einer hohen Anzahl von Zuleitungen für den Düsenbereich des Strahlgerätes. Ferner erweist sich die Förderung von feinpulvrigem Metall wie beispielsweise Zink, das eine dendritische Struktur hat, als schwierig, weil der Staub zur Klumpenbildung neigt. Schliesslich hat es sich als nachteilig herausgestellt, den Metallstaub getrennt vom Strahlmittel in den beiden Luftströmen -Tragluftstrom und Zusatzluftstrom-der Oberfläche zuzuführen. Aufgrund der unterschiedlichen Massen eines typischen Strahlmittelkorns und eines Metallkorns und aufgrund ihres unterschiedlichen Volumens ist die Auftreffgeschwindigkeit beider Körner auf der Oberfläche deutlich voneinanderverschieden. Dadurch kann nurdieAuftreffgeschwindigkeit einer Kornart optimiert werden; die der anderen Kornart ist entweder zu klein oder zu gross und liefert keine zufriedenstellenden Resultate.

Weiterhin ist ein Verfahren zum Sandstrahlen bekannt (vgl. die GB-PS Nr. 1041620), bei dem ein pulverförmiges Metall dem körnigen Strahlmittel zugemischt wird, bevor beide in einen Tragluftstrom eingegeben werden. Dabei wird angestrebt, die einzelnen Körner des Strahlmittels mit einer Schicht des korrosionsschützenden Metalls zu überziehen. Die Körner des Strahlmittels werden als Vehikel für das Metall benutzt, so dass zumindest die Auftreffgeschwindigkeiten auf die zu behandelnde Oberfläche für Strahlmittel und Metall gleich gross sind. Auch dieses bekannte Verfahren erfordert damit pulverförmiges Metall. Der angestrebte Metallüberzug der Strahlmittelkörnchen tritt nur bei ausreichender Adhäsion zwischen beiden auf und ist nicht für alle Metalle bzw. Strahlmittel, die man einsetzen möchte, zu erreichen, falls nicht zusätzliche, aufwendige Massnahmen getroffen werden.

Schliesslich ist ein Verfahren zum Polieren von Gegenständen bekannt (vgl. die US-PS Nr. 3090166), bei dem kleine Kugeln aus einem elastichen Material an einem Poliermittel vorbeigeleitet werden, dieses oberflächlich aufnehmen und auf die Oberfläche des zu behandelnden Gegenstandes übertragen. Dabei wird ihnen eine Eigendrehung verliehen, durch die sie im Moment des Auftreffens auf die Oberfläche gegenüber dieser eine Drehbewegung ausführen und dabei das Poliermittel an die Oberfläche abgeben; die Beschleunigung der elastischen Kugeln erfolgt mittels einer rotierenden Scheibe oder eines rotierenden Flügelrades. Dieses bekannte Verfahren ist jedoch nur für sphärische Körper geeignet und lässt sich nicht auf im Tragluftstrom geförderte Strahlmittel, wie beispielsweise Sandkörner od. dgl., übertragen.

Aufgabe der Erfindung ist es, das Verfahren der eingangs beschriebenen Art dahingehend zu verbessern, dass die Zugabe des korrosionsschützenden Materials in besonders einfacher Weise, insbesondere ohne einen Zusatzluftstrom, erfolgen kann, dass für dieses Material eine besondere, feinkörnige Aufbereitung nicht erforderlich ist und dass Probleme bei der Förderung des korrosionsschützenden Materials nicht auftreten.

Das erfindungsgemässe Verfahren, bei dem die zuvor aufgezeigte Aufgabe gelöst ist, ist dadurch gekennzeichnet, dass der mit dem Strahlmittel beladene Tragluftstrom an einer in fester Form vorliegenden Vorratsmenge des korrosionsschützenden Materials vorbeigeführt wird und die Körner des Strahlmittels kleine Mengen von dem korrosionsschützenden Material abtragen, mit sich führen und auf die zu behandelnde Oberfläche fördern. Dieses Verfahren hat eine Vielzahl von Vorteilen. Zunächst sind die Herstellung und Handhabung von in fester Form vorliegenden Vorratsmengen des korrosionsschützenden Materials wesentlich einfacher als die Herstellung und Handhabung von korrosionsschützendem Material in pulverförmiger Form. Darüber hinaus kann das erfindungsgemäss in fester Form zu verwendende korrosionsschützende Material innerhalb des Düsenbe= reiches eines Strahlgeräts optimal an derjenigen Stelle plaziert werden, an der die Körner des Strahlmittels die zum Abtragen kleiner Mengen des korrosionsschützenden Materials günstigste Geschwindigkeit aufweisen. Bei Strahlgeräten, deren Düsenbereich einen relativ lang ausgebildeten Verengungsbereich und-daran anschliessend -einen entsprechend lang ausgebildeten Erweiterungsbereich aufweisen, erfolgt die Beschleunigung der Körner des Strahlmittels mit geringen Werten, jedoch auf einer langen Strecke, so dass die für das Abtragen geringer Mengen des korrosionsschützenden Materials erforderliche Geschwindigkeit über einer relativ grossen Strecke zur Verfügung steht, so dass die Plazierung des abzutragenden korrosionsschützenden Materials unkritisch ist. Im übrigen kann das abzutragende korrosionsschützende Material vorteilhaft genau an derjenigen Stelle des Düsenbereiches eines Strahlgeräts vorgesehen werden, die normalerweise einem erhöhten Verschleiss durch Abtragen ausgesetzt ist. Hier kann man den ansonsten unerwünschten Abriebeffekt, dem man mit speziellen Materialien, wie beispielsweise Wolframcarbid oder Borcarbid, entgegenzuwirken trachtet, gezielt für das Abtragen geringer Mengen des korrosionsschützenden Materials einsetzen, wobei zugleich die ansonsten durch das Strahlmittel besonders belasteten Stellen des Düsenbereichs abgedeckt werden.

Besonders vorteilhaft kann es sein, bei Anwendung des erfindungsgemässen Verfahrens nur einen aussenliegenden Teil des mit dem Strahlmittel beladenen Tragluftstroms, insbesondere den Mantelbereich des beladenen Tragluftstroms, an dem korrosionsschützenden Material vorbeizuführen, so dass nur in einem Teil des auf die Oberfläche auftreffenden Tragluftstroms korrosionsschützendes Material abgelagert wird. Dadurch kann der Düsenbereich eines Strahlgeräts so über eine zu bearbeitende Oberfläche geführt werden, dass nur die in Bewegungsrichtung hinten liegenden Teile des auf die Oberfläche auftreffenden Tragl_{'}uftstroms eine Ablagerung des korrosionsschützenden Materials bewirken. Die in Bewegungsrichtung vorn liegenden, wesentlich grösseren Teile des auf die Oberfläche auftreffenden Tragluftstroms reinigen zunächst die Oberfläche, ohne dass unnütz korrosionsschützendes Material eingesetzt wird.

Obwohl sich in erster Linie Metalle als korrosionsschützendes Material durchgesetzt haben, ist es prinzipiell auch möglich, das erfindungsgemässe Verfahren bei anderen korrosionsschützenden Materialien anzuwenden, also andere korrosionsschützende Materialien mit dem Strahlmittel abzutragen und auf die Oberfläche zu übertragen. Der erfindungsgemäss verwirklichte Korrosionsschutz kann ein permanenter oder nur ein temporärer Korrosionsschutz sein. Wird erfindungsgemäss nur ein temporärer Korrosionsschutz verwirklicht, so kann es vorteilhaft sein, dem temporären Korrosionsschutz unmittelbar vor oder mit dem Auftragen eines permanenten Korrosionsschutzes zu entfernen.

Besonders vorteilhaft arbeitet das erfindungsgemässe Verfahren dann, wenn der mit dem das korrosionsschützende Material Strahlmittel beladene Tragluftstrom einen Krümmungsbereich durchläuft und am Aussenbogen des Krümmungsbereichs angeordnet ist. Dabei lässt sich der Auftreffwinkel des Strahlmittels auf die Oberfläche des korrosionsschützenden Materials relativ flach ausbilden, so dass die einzelnen Körner des Strahlmittels gleichsam entlang der Oberfläche des korrosionsschützenden Materials schaben und relativ viel von dem korrosionsschützenden Material abtragen.

Ein Strahlgerät zur Durchführung des erfindungsgemässen Verfahrens, das in üblicher Weise eine Zuleitung und einen an die Zuleitung angeschlossenen Düsenbereich aufweist, ist dadurch gekennzeichnet, dass sich innerhalb des Düsenbereichs und im Bereich der Fluglinien des Strahlmittels eine Vorratsmenge eines korrosionsschützenden Materials befindet, wobei, wie zuvor schon ausgeführt, insgesamt dafür gesorgt sein kann, dass der Auftreffwinkel des Strahlmittels auf die Oberfläche des korrosionsschützenden Materials flach ist, z. B. zwischen 5 und 20° liegt.

Besonders vorteilhaft ist es, bei dem zuvor beschriebenen Strahlgerät zur Durchführung des erfindungsgemässen Verfahrens das korrosionsschützende Material an derjenigen Stelle der Innenwand des Düsenbereichs anzuordnen, die normalerweise einem erhöhten Verschleiss durch Abtragen ausgesetzt ist.

Im folgenden wird die Erfindung anhand einer lediglich Ausführungsbeispiele darstellenden Zeichnung ausführlicher erläutert; es zeigen, jeweils ausschnittsweise, teilweise geschnitten,
Fig. 1 eine erste Ausführungsform eines Strahlgerätes zur Durchführung des erfindungsgemässen Verfahrens,
Fig. 2 eine zweite Ausführungsform eines Strahlgerätes zur Durchführung des erfindungsgemässen Verfahrens, und
Fig. 3 eine dritte Ausführungsform eines Strahlgerätes zur Durchführung des erfindungsgemässen Verfahrens.

Dem Strahlgerät nach Fig. 1, von dem - wie auch in den beiden anderen Figuren - lediglich eine Zuleitung 1 und ein Düsenbereich 2 gezeigt sind, wird durch die Zuleitung 1 ein mit einem Strahlmittel 3 beladener Tragluftstrom zugeführt. Der mit dem Strahtmittet 3 beladene Tragluftstrom tritt zunächst in einen Verengungsbereich 4 ein, wo der Druck des Tragluftstromes zunehmend in kinetische Energie umgesetzt wird, durchläuft dann eine Düsenengstelle 5 und anschliessend einen Erweiterungsbereich 6, der einen Austrittsbereich 7 hat, an dem das Strahlmittel 3 zusammen mit dem Tragluftstrom den Düsenbereich 2 wieder verlässt. Am Ende des Erweiterungsbereichs 6 ist eine Ringbohrung 8 vorgesehen, in die korrosionsschützendes Material 9 eingeschoben ist, und zwar eine in fester Form vorliegende Vorratsmenge; das korrosionsschützende Material 9 ist als zylindrische Muffe ausgebildet. Ein Teil des als zylindrische Muffe ausgebildeten korrosionsschützenden Materials 9 kleidet den Austrittsbereich 7 des Düsenbereichs 2 aus, während sich der andere Teil des als zylindrische Muffe ausgeführten korrosionsschützenden Materials 9 innerhalb der Ringbohrung 8 befindet, zunächst also noch vor der Wirkung des Strahlmittels 3 geschützt ist. Ist nun der im Austrittsbereich 7 befindliche Teil des korrosionsschützenden Materials 9 weitgehend verbraucht, so wird das als Muffe ausgebildete korrosionsschützende Material 9 mittels eines Knopfes 10 zum Austrittsbereich 7 des Düsenbereiches 2 hingeschoben, während das weitgehend verbrauchte Ende abgebrochen oder abgeschnitten wird.

Während sich im Ausführungsbeispiel nach Fig. 1 das korrosionsschützende Material 9 an einer Stelle befindet, an der die Geschwindigkeit des Strahlmittels 3 praktisch den grössten Wert hat, ist im Ausführungsbeispiel nach Fig. 2 das korrosionsschützende Material 9 im Verengungsbereich 4 des Düsenbereichs 2 vorgesehen. Hier ist die Anordnung des korrosionsschützenden Materials 9 so gewählt, dass die Geschwindigkeit des Strahlmittels 3 ein optimales Abtragen des korrosionsschützenden Materials 9 ermöglicht. Im einzelnen ist das korrosionsschützende Material 9 als dicker Mantel um einen Tragdraht 11 ausgeführt. Der Tragdraht 11 und das den Tragdraht 11 gleichsam schlauchförmig umgebende korrosionsschützende Material 9 sind oberhalb des Düsenbereichs 2 in einer - nicht gezeigten - Spule aufgewickelt und werden gemeinsam durch eine Bohrung 12 im Düsenbereich 2 geführt. Im Verengungsbereich 4 wird, wie aus Fig. 2 ersichtlich, korrosionsschützendes Material 9 abgetragen, so dass letztlich nur noch der Tragdraht 11 übrigbleibt, der durch eine Bohrung 13 aus dem Düsenbereich 12 herausgeführt und in einer Spule 14 aufgewickelt wird. Damit ist eine kontinuierliche oder quasikontinuierliche Zuführung des korrosionsschützenden Materials 9 möglich.

Im Ausführungsbeispiel nach Fig. 1 ist der Auftreffwinkel des Strahlmittels 3 auf die Oberfläche des korrosionsschützenden Materials 9 sehrflach. Dadurch wird eine weitgehend schabende Wirkung des Strahlmittels 3 auf der Oberfläche des korrosionsschützenden Materials 9 erreicht. Im Gegensatz hierzu liegt der Auftreffwinkel des Strahlmittels 3 im Ausführungsbeispiel nach Fig. 2 in einem sehr grossen Winkelbereich, der praktisch bis 90° geht. Um eine gleichmässige Abtragung des den Tragdraht 11 schlauchförmig umgebenden korrosionsschützenden Materials 9 zu gewährleisten, ist das den Tragdraht 11 schlauchförmig umgebende korrosionsschützende Material 9 zusammen mit dem Tragdraht 11 innerhalb des Düsenbereichs 2, und zwar zwischen den Bohrungen 12 und 13, tordiert.

Im Ausführungsbeispiel nach Fig. 3 ist der Auftreffwinkel des Strahlmittels 3 auf das abzutragende korrosionsschützende Material 9 definiert; er liegt bei etwa 15°. In diesem Ausführungsbeispiel hat der Düsenbereich 2 einen Krümmungsbereich 15, in dem die Richtung des mit dem Strahlmittel 3 beladenen Tragluftstroms um etwa 30° abgetenkt wird. Der Krümmungsbereich 15 des Düsenbereichs 2 hat eine in der normalen Flugrichtung des durch die Zuleitung 1 zugeführten Strahlmittels 3 liegende Stelle 16, gegen die ein grosser Teil des Strahlmittels 3 prallt. Die Stelle 16 des Krümmungsbereichs 15 des Düsenbereichs 2 weist das abzutragenden korrosionsschützende Material 9 auf, das durch das auftreffende Strahlmittel 3 abgetragen wird.

## Patentansprüche

1. Verfahren zum Druckluftstrahlen, wobei ein körniges Strahlmittel (3) in einen Tragluftstrom eingebracht und durch den Tragluftstrom gefördert, beschleunigt und gegen eine zu behandelnde Oberfläche geblasen wird und dem beladenen Tragluftstrom ein korrosionsschützendes Material (9), insbesondere Metall, beigegeben wird, dadurch gekennzeichnet, dass der mit dem Strahlmittel (3) beladene Tragluftstrom an einer in fester Form vorliegenden Vorratsmenge des korrosionsschützenden Materials (9) vorbeigeführt wird und die Körner des Strahlmittels kleine Mengen von dem korrosionsschützenden Material (9) abtragen, mit sich führen und auf die zu behandelnde Oberfläche fördern.

2. Verfahren nach Anspruch 1, dadurch gekennzeichnet, dass nur ein aussenliegender Teil des mit dem Strahlmittel (3) beladenen Tragluftstroms, insbesondere der Mantelbereich des beladenen Tragluftstroms, an dem korrosionsschützenden Material (9) vorbeigeführt wird und nur in einem Teil des auf die Oberfläche auftreffenden Tragluftstroms korrosionsschützendes Material (9) abgelagert wird.

3. Verfahren nach einem der Ansprüche 1 oder 2, dadurch gekennzeichnet, dass der beladene Tragluftstrom einen Krümmungsbereich (15) durchläuft und das korrosionsschützende Material (9) am Aussenbogen des Krümmungsbereichs angeordnet ist.

4. Verfahren nach einem der Ansprüche 1 bis 3, dadurch gekennzeichnet, dass die Vorratsmenge des korrosionsschützenden Materials kontinuierlich oder zumindest quasikontinuierlich ergänzt wird.

5. Strahlgerät zur Durchführung des Verfahrens nach einem der Ansprüche 1 bis 4 mit einer Zuleitung (1) und einem an die Zuleitung (1) angeschlossenen Düsenbereich (2), wobei ein körniges Strahlmittel (3) in einen Tragluftstrom eingebracht und durch den Tragluftstrom gefördert, beschleunigt und gegen eine zu behandelnde Oberfläche geblasen wird und dem beladenen Tragluftstrom ein korrosionsschützendes Material (9), insbesondere Metall, beigegeben wird, dadurch gekennzeichnet, dass sich innerhalb des Düsenbereichs (2) und im Bereich der Fluglinien des Strahlmittels (3) eine Vorratsmenge des korrosionsschützenden Materials (9) befindet.

6. Strahlgerät nach Anspruch 5, dadurch gekennzeichnet, dass der Auftreffwinkel des Strahlmittels (3) auf die Oberfläche des korrosionsschützenden Materials (9) flach ist, z. B. bei 5 bis 20° liegt.

7. Strahlgerät nach einem der Ansprüche 5 oder 6, dadurch gekennzeichnet, dass sich das korrosionsschützende Material (9) an derjenigen Stelle der Innenwand des Düsenbereichs (2) befindet, die normalerweise einem erhöhten Verschleiss durch Abtragen ausgesetzt ist.

8. Strahlgerät nach einem der Ansprüche 5 bis 7, dadurch gekennzeichnet, dass der Düsenbereich (2) einen Krümmungsbereich (15) aufweist und das korrosionsschützende Material (9) an derjenigen Stelle der Innenwand des Krümmungsbereichs (15) des Düsenbereichs (2) angeordnet ist, gegen die die Körner des Strahlmittels (3) prallen.

9. Strahlgerät nach einem der Ansprüche 5 bis 8, dadurch gekennzeichnet, dass das korrosionsschützende Material (9) als zylindrische Muffe ausgebildet ist und die Innenwand der Muffe den Austrittsbereich (7) des Düsenbereichs (2) innen auskleidet.

10. Strahlgerät nach Anspruch 9, dadurch gekennzeichnet, dass das als Muffe ausgebildete korrosionsschützende Material (9) in einer vom Austrittsbereich (7) des Düsenbereichs (2) axial zugänglichen Ringbohrung (8) axial verschiebbar angeordnet ist, z. B. mittels eines Knopfes (10) verschiebbar ist.

## Revendications

1. Procédé de grenaillage à air comprimé, dans lequel un agent de grenaillage granuleux (3) est introduit dans un courant d'air porteur, puis est transporté par ce courant d'air porteur, accéléré et soufflé contre une surface à traiter, et dans lequel un matériau anticorrosif (9), en particulier du métal, est ajouté au courant d'air porteur chargé, caractérisé par le fait que le courant d'air porteur chargé de l'agent de grenaillage (3) est mené le long d'une réserve de matériau anticorrosif (9) sous forme solide et que les grains de l'agent de grenaillage enlèvent de petites quantités du matériau anticorrosif (9), les transportent et les amènent sur la surface à traiter.

2. Procédé selon la revendication 1, caractérisé par le fait que seule une frange extérieure du courant d'air porteur chargé de l'agent de grenaillage (3), en particulier la zone périphérique du courant d'air porteur chargé, est menée le long du matériau anticorrosif (9), et que du matériau anticorrosif (9) n'est déposé que dans une partie du courant d'air porteur qui vient percuter la surface.

3. Procédé selon l'une des revendications 1 ou 2, caractérisé par le fait que le courant d'air porteur chargé traverse une zone courbe (15) et que le matériau anticorrosif (9) est logé au droit de l'arc extérieur de la zone courbe.

4. Procédé selon l'une des revendications 1. à 3, caractérisé par le fait que la réserve de matériau anticorrosif est complétée d'une manière continue, ou à tout le moins quasi continue.

5. Appareil de grenaillage pour la mise en oeuvre du procédé selon l'une des revendications 1 à 4, équipé d'une conduite d'amenée (1) et d'une zone de buse (2) raccordée à la conduite d'amenée, dans lequel un agent de grenaillage granuleux (3) est introduit dans un courant d'air porteur, puis est transporté par ce courant d'air porteur, accéléré et soufflé contre une surface à traiter, et dans lequel un matériau anticorrosif (9), en particulier du métal, est ajouté au courant d'air porteur chargé, caractérisé par le fait qu'une quantité de matériau anticorrosif (9) se trouve à l'intérieur de la zone de la buse (2) et dans la zone des lignes d'écoulement de l'agent de grenaillage (3).

6. Appareil de grenaillage selon la revendication 5, caractérisé par lefait que l'angle d'impactde l'agent de grenaillage (3) sur la surface du matériau anticorrosif (9) est plat, par exemple compris entre 5 et 20°.

7. Appareil de grenaillage selon l'une des revendications 5 ou 6, caractérisé par le fait que le matériau anticorrosif (9) se trouve à l'endroit de la paroi intérieure de la zone de la buse (2) qui subit normalement une forte usure par enlèvement.

8. Appareil de grenaillage selon l'une des revendications 5 à 7, caractérisé par le fait que la zone de buse (2) présente une zone courbe (15) et que le matériau anticorrosif (9) se situe à l'emplacement de la paroi intérieure de la zone courbe (15) de la zone de buse (2) que les grains de l'agent de grenaillage (3) viennent percuter.

9. Appareil de grenaillage selon l'une des revendications 5 à 8, caractérisé par le faitque le matériau anticorrosif (9) présentera la forme d'un manchon cylindrique et que la paroi intérieure du manchon revêt intérieurement la zone de sortie (7) de la zone de la buse (2),

10. Appareil de greeaillage selon la revendication 9, caractérisé par le fait que le matériau anticorrosif (9), qui présente la forme d'un -manchon, est^{p}lacé dans un alésage circulaire (8) axiatement accessible à partir de la zone de sortie (7) de la zone de la buse (2) et qu'il peut être déplacé axialement, par exemple au moyen d'un bouton (10).

## Claims

1. A process for blowing a jet of compressed air, in which a granular blasting medium (3) is introduced into a conveyor jet of air, carried and accelerated by the conveyor jet of air and blasted against a surface to be treated, and corrosion-protective material (9), particularly a metal, is added to the loaded conveyor jet of air, characterized in that the conveyor jet of air, loaded with the blasting medium (3), is made to pass over a supply of the corrosion-protective material (9) present in solid form, and the grains of the blasting medium carry away with themselves small quantities of the corrosion-protective material (9) which they convey to the surface that is to be treated.

2. A process according to Claim 1, characterized in that only an outer part of the conveyor jet loaded with the blasting medium (3), particularly the jacket area of the loaded jet of air, is made to pass over the corrosion-protective material (9), and corrosion-protective material (9) is only carried away in part of the conveyor jet of air striking the surface.

3. A process according to one of Claims 1 or 2, characterized in that the loaded conveyor jet of air passes through a curved area (15) and the corrosion-protective material (9) is located at the outer curvature of the curved area.

4. A process according to one of Claims 1 to 3, characterized in that the supply of the corrosion-protective material is replenished continuously or at least quasi-continuously.

5. A jet equipment for the performance of the process according to one of Claims 1 to 4, with a supply pipe (1) and a nozzle area (2) attached to the supply pipe (1), in which a granular blasting medium (3) is introduced into a conveyor jet of air, carried and accelerated by the conveyor jet of air and blasted against a surface to be treated, and a corrosion-protective material (9), particularly a metal, is added to the loaded conveyor jet of air, characterized in that there is a supply of the corrosion-protective material (9) in the nozzle area (2) and in the area of line of flight of the blasting medium (3).

6. A jet equipment according to Claim 5, characterized in that the angle of incidence of the blasting medium (3) against the surface of the corrosion-protective material (9) is small, e.g. of the order of 5 to 20°.

7. A jet equipment according to one of Claims 5 or 6, characterized in that the corrosion-protective material (9) is situated on that part ofthe inner wall of the nozzle area (2) that is normally subjected to increased erosion wear.

8. A jet equipment according to one of Claims 5 to 7, characterized in that the nozzle area (2) possesses a curved area (15) and the corrosion-protective material (9) is located at that position of the inner wall of the curved area (15) of the nozzle area (2) against which the grains of the blasting medium (3) impinge.

9. A jet equipment according to one of Claims 5 to 8, characterized in that the corrosion-protective material (9) is shaped as a cylindrical sleeve and the inner wall of the sleeve lines the interior of the discharge area (7) of the nozzle area (2).

10. A jet equipment according to Claim 9, characterized in that the corrosion-protective material (9) shaped as a sleeve is so arranged that it can be axially slid in an annular boring (8) axially accessible from the discharge area (7) of the nozzle area (2), e. g. can be slid by means of a stud (10).
